# EUROPÄISCHE PATENTSCHRIFT

(11) **EP 0 131 105 B1**
(45) Veröffentlichungstag und Bekanntmachung des Hinweises auf die Patenterteilung: **27.08.1986**
(21) Anmeldenummer: 84105174.1
(22) Anmeldetag: 08.05.1984
(51) Int. Cl.: H01R 39/64

(54) **Drehkupplung für Mehrleiterkabel**
Rotary coupling for a multiconductor cable
Accouplement rotatif pour un câble à plusieurs conducteurs

(30) Priorität: 18.05.1983 DE 3318057
(43) Veröffentlichungstag der Anmeldung: 16.01.1985
(73) Patentinhaber: Braun Aktiengesellschaft, Frankfurt am Main (DE)
(72) Erfinder: Meisel, Gerhard, D-6380 Bad Homburg (DE); Hahn, Rudolf, D-6239 Eschborn 2 (DE)
(74) Vertreter: Einsele, Rolf

## Beschreibung

Die Erfindung betrifft eine Drehkupplung für Mehrleiterkabel gemäss dem Oberbegriff des Hauptanspruchs.

Derartige Kupplungen sind in verschiedenen Ausführungen bekannt. Sie werden im allgemeinen in elektrischen Geräten verwendet, die im Gebrauch - z.B. durch häufiges Umgreifen - einem ständigen oder häufigen Verdrehen ausgesetzt sind, was ohne eine solche Drehkupplung zu einer Verdrillung des Anschlusskabels führen würde.

Da derartige Drehkupplungen im Gebrauch ständig einer starken Beanspruchung ausgesetzt sind, müssen sowohl ihre Drehlagerung als auch ihre elektrischen Kontaktmittel hohen Anforderungen genügen. Ausserdem müssen sie - insbesondere da sie in grossen Stückzahlen hergestellt werden - kostengünstig produzierbar und montierbar sein, und ferner sollten sie tunlichst die Möglichkeit bieten, das besonders stark beanspruchte Anschlusskabel beim Bruch eines seiner elektrischen Leiter leicht auswechseln zu können.

Die bisher bekannten Drehkupplungen erfüllen diese Forderungen nur teilweise und sind deshalb unbefriedigend: Bei den aus den DE-C-2511 294 und DE-C-2813139 bekannten Drehkupplungen erfolgt die endlos drehbare elektrische Kontaktierung über einen zentralen Kontaktstift, dem ein entsprechender federnder Mittenkontakt gegenüberliegt. Dabei dient der besagte zentrale Kontaktstift zusätzlich zur einseitigen Drehlagerung des kabelseitigen Kupplungsteiles, was ihn offensichtlich erheblich mechanisch belastet und wodurch seine elektrische Funktionssicherheit beeinträchtigt werden kann. Auch bei den aus der DE-A-2507965 und dem DE-U-71 40600 bekannten Lösungsvorschlägen, die zur Stromabnahme an den besagten zentalen Kontaktstiften tangential anliegende, U-förmige Federkontakte vorsehen, sind die Kontaktstifte durch ihre zusätzliche Drehlager-Funküon mechanisch belastet.

Die Erfindung überwindet die geschilderten Nachteile durch eine neue Drehkupplung, die gemäss dem kennzeichnenden Teil des Hauptanspruchs ausgebildet ist und die gleichzeitig die elektrische Kontaktierung und von dieser völlig unabhängig die mechanische Drehlagerung optimiert, wobei ausserdem durch die lösbare Steckarretierung des Drehteiles eine unproblematische Montage und Auswechselbarkeit des Anschlusskabels gewährleistet ist.

Im folgenden wird die Erfindung anhand eines in der Zeichnung wiedergegebenen Ausführungsbeispieles erläutert. Es zeigen
Figur 1 eine Seitenansicht der erfindungsgemässen Drehkupplung, zum Teil als Längsschnitt,
Figur 2 das in die Drehkupplung mündende Kabelende mit der Knickschutztülle in perspektivischer Ansicht sowie die mit den Leiterenden verbundenen Schleifringe der Drehkupplung, die zur Verdeutlichung im Längsschnitt dargestellt sind,
Figur 3 einen Längsschnitt durch das komplette Drehteil der Kupplung und
Figur 4 eine Draufsicht (in Achsrichtung von der Kabelseite aus gesehen) auf eine in der erfindungsgemässen Drehkupplung vorzugsweise verwendete Kontaktfeder in stark vergrösserter Darstellung.

Wie Figur 1 erkennen lässt, weist die erfindungsgemässe Drehkupplung eine Kupplungshülse 10 auf, die im allgemeinen in das Gehäuse des anzuschliessenden Elektrogerätes fest eingesetzt ist oder aber auch in einer besonderen Ausführungsform Bestandteil des Gerätegehäuses sein kann. In diese Kupplungshülse 10 sind die beiden Kontaktfedern 5 und 12, die vorzugsweise die in Figur 4 dargestellte, annähernd gleichseitigdreieckige Form besitzen, fest eingesetzt. Das in die Kupplungshülse 10 konzentrisch eingesetzte Anschlussstück 15 trägt zwei entsprechend angeordnete Schleifringe 6 und 7, an denen die Kontaktfedern 5 und 12 elektrisch leitend anliegen. Die Knickschutztülle 1 und das darin geführte Anschlusskabel 2 bilden mit dem Anschlussstück 15 eine in der Kupplungshülse 10 endlos drehbare Baueinheit.

Das Anschlussstück 15 ist als rotationssymmetrischer Körper ausgebildet und trägt die zwei Schleifringe 6 und 7 auf zylindrischen Abschnitten 15.1 und 15.2 unterschiedlichen Umfangs. Die beiden genannten zylindrischen Abschnitte sind durch einen konischen Abschnitt 15.3 miteinander verbunden, was das selbstzentrierende Einsetzen des netzseitigen Anschlussstückes 15 in die geräteseitige Kupplungshülse 10 bei der Montage erleichtert.

Das Anschlussstück 15 ist an seinen beiden äusseren Enden mit grossen Gleitflächen in der Kupplungshülse gelagert, und zwar mit dem inneren Endabschnitt 18 in einer in den Boden 10.2 der Kupplungshülse 10 eingeformten Vertiefung 10.1, wo er von einer ringförmigen Wulst 16 umfasst wird; und mit dem Führungsabschnitt 4 an dem diesen umschliessenden umlaufenden Rand 11 der Kupplungshülse 10.

Die Kupplungshülse 10 und das Anschlussstück 15weisen im Bereich ihrer durch den Führungsabschnitt 4 und den Rand 11 gebildeten äusseren Lagerung an- oder eingeformte Rastelemente auf, die das Anschlussstück 15 zur Kupplungshülse 10 koaxial drehbar, aber axial unverschiebbar arretieren. Vorzugsweise trägt die Kupplungshülse 10 zu diesem Zweck als Rastelement eine an der Aussenseite ihres Randes 11 umlaufende Nase 11.1 und das Anschlussstück 15 einen angeformten, diese Nase 11.1 übergreifenden Befestigungsring 3. Dabei hat es sich als zweckmässig erwiesen, den Befestigungsring 3 so auszubilden, dass erdie umlaufende Rastnase 11.1 nur an einzelnen Abschnitten 17 rastend übergreift und dass er an diesen Abschnitten 17 radial elastisch auslenkbar oder dehnbar ist. Hierdurch wird die Montage erleichtert und gleichzeitig eine spätere Demontage ermöglicht. Die spätere Demontierbarkeit kann noch dadurch erleichtert werden, dass der Befestigungsring 3 im Bereich der Abschnitte 17 an seiner Aussenseite Ausnehmungen 17.1 zum Einsetzen von Entriegelungsmitteln - beispielsweise eines einfachen Hebelwerkzeuges - aufweist.

Die - wie bereits erwähnt - vorzugsweise etwa dreieckförmigen Kontaktfedern 5 und 12, deren Ecken zweckmässigerweise durch Abrundung an die Innenrundung der Kupplungshülse 10 angepasst sind, weisen je eine Anschlussfahne 13 und 14 auf, die sich parallel zur Kupplungsachse durch entsprechende Ausnehmungen im Boden 10.1 der Kupplungshülse 10 erstrecken und an die die geräteseitigen elektrischen Leiteranschlüsse angeschlossen - z.B. angelötet - werden können. Die Anschlussfahnen 13 bzw. 14 gehen vorzugsweise von einer der drei abgerundeten Ecken der Kontaktfedern aus, während die Kontaktfedern an einer der beiden anderen abgerundeten Ecken geteilt sind, so dass ihre an dieser Teilung einander gegenüberliegenden freien Enden elastisch zueinanderfedern können und die Kontaktfedern insgesamt elastisch verformbar sind. Zusätzlich sind die Kontaktfedern im Bereich ihrer zwischen den abgerundeten Ecken liegenden Schenkel radial auslenkbar, da sie sich nur mit den abgerundeten Ekken an der Kupplungshülse 10 abstützen und die Schenkel geradlinig frei durch den Innenraum der Kupplungshülse verlaufen. Infolgedessen kann der Innenradius der Kontaktfedern zunächst etwas kleiner bemessen sein als der Aussenradius der Schleifringe, und beim axialen Einsetzen des Anschlussstückes mit den Schleifringen in die Kupplungshülse mit den Kontaktfedern wird jeder der drei Kontaktfederschenkel radial bogenförmig nach aussen gedrückt, wobei ihre hierdurch entstehende elastische Rückstellkraft einen gleichmässigen Anpressdruck gegen die Schleifringe und damit einen guten, gleichmässig auf die drei Schenkel verteilten elektrischen Kontakt zu den Schleifringen erzeugt.

In einer bevorzugten Ausführungsform weisen die Kontaktfedern 5 und 12 an den der Kabelzuführung zugewandten Kanten ihrer Schenkel 19, 20 und 21 nach aussen gebogene Gleitlaschen 22, 23 und 24 auf, die das axiale Einsetzen des Anschlussstückes 15 in die Kupplungshülse und die damit verbundene radiale Aufweitung der Kontaktfedern dadurch erleichtern, dass die Schleifringe 5 bzw. 12 zunächst auf den Schrägen dieser Gleitlaschen aufsetzen und auf ihnen in die Kontaktfedern hineingleiten.

Die durch die Dreiecksform der Kontaktfedern 5 und 12 erzielte axiale Zentrierung während der Montage kann noch dadurch verbessert werden, dass die beiden gleichseitig-dreieckigen Kontaktfedern um einen Winkel von 60° gegeneinander verdreht angeordnet sind. Ausserdem ist bei dieser Anordnung gewährleistet, dass die Anschlussfahne 14 der Kontaktfeder 5 in einem hinreichenden Sicherheitsabstand von der Kontaktfeder 12 an dieser vorbeigeführt werden kann.

Als ein besonderer Vorteil der vorliegenden Erfindung hat sich herausgestellt, dass damit eine unter allen Praxisbedingungen betriebssichere Drehkupplung realisierbar ist, die aussergewöhnlich kleine Aussenabmessungen aufweist und trotzdem die Übertragung verhältnismässig hoher elektrischer Leistungen gestattet. Ferner ist die besonders leichtgängige und verschleissbeständige Drehlagerung der erfindungsgemässen Kupplung hervorzuheben.

## Patentansprüche

1. Drehkupplung für Mehrleiterkabel, bestehend aus einer die geräteseitigen Leiteranschlüsse enthaltenden Kupplungshülse (10) und einem an dieser drehbar gelagerten, das Kabelende (2) und dessen Leiteranschlüsse über eine Knickschutztülle (1) aufnehmenden, im wesentlichen rotationssymmetrischen Anschlussstück (15), wobei zur Kontaktierung der geräteseitigen und der kabelseitigen Leiter Schleifringe (6, 7) unterschiedlichen Durchmessers und an diesen anliegende Kontaktfedern (5, 12) in axial versetzter Anordnung vorgesehen sind, dadurch gekennzeichnet, dass das Anschlussstück (15) insgesamt axial in die Kupplungshülse (10) hineingesteckt und darin lösbar arretiert und an seinen beiden axialen Enden mittels Lagerelementen (4, 18, 11, 16) in der Kupplungshülse (10) drehbar gelagert ist, wobei die Schleifringe (6, 7) am Anschlussstück (15) und die Kontaktfedern (5, 12) an der Kupplungshülse (10) jeweils axial zwischen den Lagerelementen (4, 18, 11, 16) angeordnet sind.

2. Drehkupplung nach Anspruch 1, dadurch gekennzeichnet, dass als inneres, dem Gerät zugewandtes Drehlager eine den zylindrischen Endabschnitt (18) des Anschlussstückes (15) umschliessende, an den Boden (10.2) der Kupplungshülse (10) angeformte ringförmige Wulst (16) und als äusseres, dem Anschlusskabel zugewandtes Drehlager der den Führungsabschnitt (4) des Anschlussstückes (15) umschliessende Rand (11) der Kupplungshülse (10) dient.

3. Drehkupplung nach Anspruch 1 oder 2, dadurch gekennzeichnet, dass sie an der Kupplungshülse (10) und am Anschlussstück (15) im Bereich von deren gegenseitiger äusserer Lagerung (4, 11) an- oder eingeformte Rastelemente aufweist, die das Anschlussstück (15) zur Kupplungshülse (10) koaxial drehbar, aber axial unverschiebbar arretieren.

4. Drehkupplung nach Anspruch 3, dadurch gekennzeichnet, dass die Kupplungshülse (10) als Rastelement eine an der Aussenseite ihres Randes (11) umlaufende Nase (11.1) und das Anschlussstück (15) einen diese Nase (11.1) übergreifenden Befestigungsring (3) aufweist.

5. Drehkupplung nach Anspruch 4, dadurch gekennzeichnet, dass der Befestigungsring (3) die umlaufende Rastnase (11.1) nur an einzelnen Abschnitten (17) rastend übergreift, an denen er radial elastisch auslenkbar oder dehnbar ist.

6. Drehkupplung nach Anspruch 5, dadurch gekennzeichnet, dass der Befestigungsring (3) im Bereich der Abschnitte (17) an seiner Aussenseite Ausnehmungen (17.1 ) zum Einsetzen von ihn radial auslenkenden Entriegelungsmitteln aufweist.

7. Drehkupplung nach einem der Ansprüche 1 bis 6, dadurch gekennzeichnet, dass der Querschnitt des Anschlussstückes (15) sich in den zwischen den Schleifringen (6, 7) liegenden Abschnitt (15.3) vom Durchmesser des geräteseitigen, kleineren Schleifringes (7) auf den Durchmesser des kabelseitigen, grösseren Schleifringes (6) konisch erweitert.

8. Drehkupplung nach einem der Ansprüche 1 bis 7, dadurch gekennzeichnet, dass die Kontaktfedern (5, 12) im wesentlichen gleichseitig-dreieckigen Querschnitt aufweisen, wobei die Schleifringe (6, 7) alle drei Dreiecksschenkel (19. 20,21) von innen leitend berühren.

9. Drehkupplung nach Anspruch 8, dadurch gekennzeichnet, dass der im wesentlichen dreiekkige Querschnitt der Kontaktfedern (5, 12) abgerundete Ecken aufweist.

10. Drehkupplung nach Anspruch 8 oder 9, dadurch gekennzeichnet, dass die Kontaktfedern (5, 12) im Bereich einer ihrer Ecken je eine Kontaktfahne (14,13) aufweisen und im Bereich einer anderen Ecke offen sind.

11. Drehkupplung nach einem der Ansprüche 8 bis 10, dadurch gekennzeichnet, dassdie Kontaktfedern (5, 12) kraft- und formschlüssig in der Kupplungshülse (10) gehaltert sind.

12. Drehkupplung nach einem der Ansprüche 8 bis 11, dadurch gekennzeichnet, dass die Kontaktfedern (5, 12) an den der Kabelzuführung zugewandten Kanten ihre Schenkel (19, 20, 21) nach aussen gebogene Gleitlaschen (22, 23, 24) aufweisen.

13. Drehkupplung nach einem der Ansprüche 8 bis 12, dadurch gekennzeichnet, dass die etwa dreieckigen Kontaktfedern (5, 12) zueinander um 60° verdreht angeordnet sind.

14. Drehkupplung nach einem der Ansprüche 1 bis 13, dadurch gekennzeichnet, dass die Kupplungshülse (10) Teil des Gehäuses eines Elektrogerätes ist.

## Revendications

1. Accouplement rotatif pour câble à plusieurs conducteurs, constitué d'une douille d'accouplement (10) contenant des raccords de conducteur côté appareil et d'une pièce de raccordement (15), sensiblement en symétrie de rotation, portant en rotation sur cette douille d'accouplement et reprenant, par l'intermédiaire d'un embout anticro- quage (1), l'extrémité du câble (2) et ses raccords de conducteurs, étant précisé que pour la mise en contact des conducteurs côté appareil et côté câble sont prévus, dans une disposition décalée dans le sens axial, des bagues de glissement (6, 7) de différents diamètres et des ressorts de contact (5, 12) qui s'appuient contre ces bagues, accouplement caractérisé par le fait que la pièce de raccordement (15) vient s'insérer globalement axialement dans la douille d'accouplement (10), qu'elle y estverrouillée, avec possibilité de déverrouillage, et qu'elle est fixée, avec possibilité de rotation, dans la douille d'accouplement (10), à ses deux extrémités axiales, au moyen d'éléments de portée (4, 18, 11, 16), étant précisé que les bagues de glissement (6, 7) sur la pièce de raccordement (15) et les ressorts de contact (5,12) sur la douille d'accouplement (10) sont respectivement disposés axialement entre les éléments de portée (4,18, 11,16).

2. Accouplement rotatif selon la revendication 1, caractérisé en ce que c'est un bourrelet annulaire (16) venu de moulage sur le fond (10.2) de la douille d'accouplement (10) et entourant le tronçon d'extrémité cylindrique (18) de la pièce de raccordement (15) qui sert de portée de rotation intérieure, côté appareil, et en ce que c'est le bord (11) de la douille d'accouplement (10) qui entoure le tronçon de guidage (4) de la pièce de raccordement (15) qui sert de portée de rotation extérieure, côté câble de raccordement.

3. Accouplement rotatif selon les revendications 1 ou 2, caractérisé en ce qu'il présente, sur la douille d'accouplement (10) et sur la pièce de raccordement (15), dans la zone de leur portée exté= rieure réciproque (4, 11), des éléments de crantage rapportés ou venus de moulage qui verrouillent la pièce de raccordement (15) par rapport à la douille d'accouplement (10) avec possibilité de rotation coaxiale mais impossibilité de coulissement axial.

4. Accouplement rotatif selon la revendication 3, caractérisé en ce que la douille d'accouplement (10) présente comme élément de crantage un talon périphérique (11.1) du côté extérieur de son bord (11) et en ce que la pièce de raccordement (15) présente comme élément de crantage une bague de fixation (3° qui vient saisir par-dessus ce talon (11.1 ).

5. Accouplement rotatif selon la revendication 4, caractérisé en ce que la bague de fixation (3) ne vient saisir par-dessus avec crantage, le talon périphérique de crantage (11.1 ) qu'en des tronçons isolés (17) où il peut être dévié ou s'allonger radialement élastiquement.

6. Accouplement rotatif selon la revendication 5, caractérisé en ce que la bague de fixation (3) présente, au voisinage des tronçons (17), des évidements (7.1) sur son côté extérieur pour y insérer des moyens de déverrouillage qui la dévient radialement.

7. Accouplement rotatif selon l'une des revendications 1 à 6, caractérisé en ce que la section de la pièce de raccordement (15, sur le tronçon (15.3) situé entre les bagues de glissement (6, 7), va en s'élargissant en cône pour passer du diamètre de la plus petite bague de glissement (7), côté appariel, au diamètre de la plus grande bague de glissement (6), côté câble.

8. Accouplement rotatif selon l'une des revendications 1 à 7, caractérisé en ce que les ressorts de contact (5, 12) présentent une section sensiblement en forme de triangle équilatéral, étant précisé que les bagues de glissement (6, 7) viennent au contact de l'intérieur et avec conduction électrique, des trois côtés du triangle (19, 20, 21 ).

9. Accouplement rotatif selon la revendication 8, caractérisé en ce que la section sensiblement triangulaire des ressorts de contact (5, 12) présente des angles arrondis.

10. Accouplement rotatif selon la revendication 8 ou 9, caractérisé en ce que les ressorts de contact (5, 12), présentent, dans la zone de l'un de leurs angles, chacun une cosse de contact (14, 13) et sont ouverts dans la zone d'un autre de leurs angles.

11. Accouplement rotatif selon l'une des revendications 8 à 10, caractérisé en ce que les ressorts de contact (5, 12) sont maintenus dans la douille d'accouplement (10) de par la force et de par la forme.

12. Accouplement rotatif selon l'une des revendications 8 à 11, caractérisé en ce que les ressorts de contact (5, 12) présentent, sur les bords dirigés vers l'arrivée du câble, de leurs côtés (19, 20, 21 ), des pattes de glissement cintrées vers l'extérieur (22, 23, 24).

13. Accouplement rotatif selon l'une des revendications 8 à 12, caractérisé en ce que les ressorts de contact à peu près triangulaires (5, 12) sont disposés décalés de 60° l'un par rapport à l'autre.

14. Accouplement rotatif selon l'une des revendications 1 à 13, caractérisé en ce que la douille d'accouplement (10) fait partie du boîtier d'un appareil électrique.

## Claims

1. A rotating joint for multiconductor cables, consisting of a coupling sleeve (10) containing the conductor connections at the appliance side and a substantially axially symmetrical connecting piece (15) which is rotatably mounted on the coupling sleeve and receives the end (2) of the cable and its conductor connections through a kink preventing socket (1), slip rings (6, 7) of different diameters and contact springs (5, 12) bearing against these being provided in an axially staggered arrangement to make contact with the conductors at the appliance side and at the cable side, characterised in that the connecting piece (15) is entirely inserted axially in the coupling sleeve (10) and detachably secured therein and is rotatably mounted in the coupling sleeve (10) at its two axial ends by means of bearing elements (4,18,11, 16), the slip rings (6, 7) being disposed on the connecting piece (15) and the contact springs (5, 12) being disposed on the coupling sleeve (10), each axially between the bearing elements (4, 18, 11,16).

2. A rotating joint according to claim 1, characterised in that an annular bead (16) formed on the bottom (10.2) of the coupling sleeve (10) and surrounding the cylindrical end portion (18) of the connecting piece (15) serves as an inner pivot bearing adjacent to the appliance and the edge (11) of the coupling sleeve (10) surrounding the guide portion (4) of the connection piece (15) serves as an outer pivot bearing adjacent to the connecting cable.

3. A rotating joint according to claim 1 or 2, characterised in that it comprises detent elements which are formed on or in the coupling sleeve (10) and the connecting piece (15) in the region of their mutual outer bearing arrangement (4, 11) and which secure the connecting piece (15) to the coupling sleeve (10) for coaxial rotation but stop axial displacement.

4. A rotating joint according to claim 3, characterised in that the coupling sleeve (10) comprises a nose (11.1 ) extending round the outside of its edge (11) as a detent element and the connecting piece (15) has a securing ring (3) engaging over this nose (11.1).

5. A rotating joint according to claim 4, characterised in that the securing ring (3) engages over the encircling detent nose (11.1) with a locking action only at individual portions (17) at which it can be radially resiliently deflected or expanded.

6. A rotating joint according to claim 5, characterised in that in the region of the portions (17), the securing ring (3) comprises recesses (17.1) at its outside for the insertion of unlocking means deflecting it radially.

7. A rotating joint according to one of the claims 1 to 6, characterised in that, in the portion (15.3) situated between the slip rings (6, 7), the cross-section of the connecting piece (15) widens out in a taperfrom the diameter of the smaller slip ring (7) at the appliance side to the diameter of the larger slip ring (6) at the cable side.

8. A rotating joint according to one of the claims 1 to 7, characterised in that the contact springs (5, 12) have a cross-section substantially in the form of an equilateral triangle and the slip rings (6, 7) are in conducting contact with all three sides of the triangle (19, 20, 21 ) from the inside.

9. A rotating joint according to claim 8, characterised in that the substantially triangular cross-section of the contact springs (5, 12) has rounded corners.

10. A rotating joint according to claim 8 or 9, characterised in that the contact springs (5, 12) each have a contact lug (14, 13) in the region of one of their corners and are open in the region of another corner.

11. A rotating joint according to one of the claims 8 to 10, characterised in that the contact springs (5, 12) are held frictionally and positively in the coupling sleeve (10).

12. A rotating joint according to one of the claims 8 to 11, characterised in that the contact springs (5, 12) comprise outwardly bent sliding tongues (22, 23, 24) at the edges of their sides (19, 20, 21 ) adjacent to the cable feed line.

13. A rotating joint according to one of the claims 8 to 12, characterised in that the substantially triangular contact springs (5, 12) are disposed turned through 60° in relation to one another.

14. A rotating joint according to one of the claims 1 to 13, characterised in that the coupling sleeve (10) is part of the housing of an electrical appliance.
